# EUROPÄISCHE PATENTSCHRIFT

(11) **EP 0 138 069 B1**
(45) Veröffentlichungstag und Bekanntmachung des Hinweises auf die Patenterteilung: **11.05.1988**
(21) Anmeldenummer: 84110937.4
(22) Anmeldetag: 13.09.1984
(51) Int. Cl.: H01H 71/14, H01H 37/04

(54) **Schutzschalter**
Protective switch
Interrupteur de protection

(30) Priorität: 17.09.1983 DE 3333620
(43) Veröffentlichungstag der Anmeldung: 24.04.1985
(73) Patentinhaber: Braun Aktiengesellschaft, D-61466 Kronberg (DE)
(72) Erfinder: Ruppert, Peter, D-6367 Karben 7 (DE); Schiebelhuth, Heinz, D-6000 Frankfurt/Main 50 (DE); Horn, Erich, D-6231 Schwalbach (DE)
(74) Vertreter: Einsele, Rolf

(56) Entgegenhaltungen:
- DE-A- 1 463 328
- DE-A- 2 752 430
- DE-A- 3 141 331
- DE-B- 1 490 761
- DE-U- 8 300 960
- US-E- 31 367

## Beschreibung

Die Erfindung betrifft einen Schutzschalter für elektrisch betriebene Geräte, der eine während des Betriebes auftretende Überhitzung eines temperaturempfindlichen Bauteils solcher Geräte verhindert und der zu diesem Zweck einen selbsttätigen, temperaturabhängig ansprechenden Stromunterbrecher (Thermoschalter) enthält, der bei Erreichen einer vorgegebenen Maximaltemperatur die Stromversorgung des Gerätes unterbricht und anschliessend durch einen elektrisch parallelgeschalteten Heizwiderstand in seiner «Offen»-Stellung gehalten wird.

Schutzschalter werden in der Technik sehr häufig eingesetzt, wenn es darauf ankommt, elektrische Geräte vor Überhitzung zu schützen. Bei motorisch angetriebenen elektrischen Haushaltsgeräten besteht z.B. die Gefahr einer Überhitzung der Wicklungen der Motoren, wenn die Geräte überlastet werden oder sogar blockiert sind. Schutzschalter unterbrechen in einem solchen Fall selbsttätig die Stromzuführung des Gerätes, so dass einerseits das Gerät selbst, andererseits aber auch die Umgebung vor Schaden bewahrt wird.

Neben Temperatursicherungen, welche sich bei einem zu hohen Stromfluss so erhitzen, dass sie durchschmelzen und dadurch die Stromzufuhr unterbrechen, sind auch schon Schutzschalter mit einem Thermoschalter bekannt geworden, welche bei Überschreiten einer vorgegebenen Temperatur selbsttätig den Strom ausschalten und nach Abkühlung des Gerätes automatisch wieder einschalten.

Ein Nachteil der Schmelzsicherungen besteht darin, dass diese nach jeder Auslösung ausgewechselt werden müssen. Dagegen weisen die bekannten Thermoschalter den Nachteil auf, dass sie - sofern der Betreiber es unterlässt, entweder den Hauptschalter auf die «Aus»-Stellung zurückzustellen oder den Netzstecker zu ziehen - das Gerät zu einem für den Betreiber unerwarteten Zeitpunkt selbsttätig wieder in Betrieb setzen können, sobald die Überhitzung abgeklungen ist.

Zur Vermeidung dieses vom Betreiber nicht steuerbaren selbsttätigen Wiedereinschaltens des Gerätes weist ein beispielsweise aus der DE-A 2752430' bekannter Schutzschalter einen zu einem Thermoschalter parallelgeschalteten Heizwiderstand auf, der nach dem Öffnen des Thermoschalters so viel Wärme an diesen abgeben soll, dass dieser erst dann wieder in seine Ausgangsstellung zurückkehren kann, wenn der Benutzer des Gerätes entweder dessen Hauptschalter in die «Aus»-Stellung gebracht oder den Netzstecker gezogen hat.

Ein Nachteil des aus der obengenannten DE-A 2 752430 bekannten Schutzschalters besteht darin, dass bei ausgelöstem - d.h. geöffnetem - Thermoschalter an den parallelgeschalteten Heizwiderstand hinsichtlich seiner Dimensionierung zwei sich widersprechende Anforderungen gestellt werden müssen: Einerseits soll der Widerstandswert des Heizwiderstandes so gross sein, dass an dem mit ihm in Reihe liegenden Lastwiderstand des Gerätes, beispielsweise den Wicklungen eines Motors, nur noch eine so kleine Spannung abfällt, dass der Motor nach Wegfall der eine Überhitzung seiner Wicklung oder gar seine Blockierung verursachenden Gründe nicht unbeabsichtigt wieder anlaufen kann. Andererseits soll der Widerstandswert des Heizwiderstands so klein sein, dass bei der durch die Netzspannung vorgegebenen Versorgungsspannung in der Reihenschaltung aus Heizwiderstand und Lastwiderstand ein Strom fliesst, der ausreichend ist, um im Heizwiderstand eine Heizleistung zu erzeugen, durch die der Thermoschalter sicher in der geöffneten Stellung gehalten wird, und zwar auch dann, wenn sich das betreffende Gerät in einem Raum befindet, in dem eine deutlich niedrigere Temperatur als die übliche Raumtemperatur von 20° Celsius herrscht.

Es war daher Aufgabe der Erfindung, einen Schutzschalter mit einem Thermoschalter und einem dazu elektrisch parallelgeschalteten Heizwiderstand anzugeben, der hinsichtlich der Dimensionierung des Widerstandswertes dieses Heizwiderstandes weniger kritisch ist und der das selbsttätige Wiedereinschalten eines aufgrund einer eingetretenen Überhitzung automatisch abgeschalteten Gerätes auch bei Umgebungstemperaturen, die deutlich unterhalb der üblichen Raumtemperatur von 20° Celsius liegen, verhindert.

Diese Aufgabe wird erfindungsgemäss dadurch gelöst, dass die Anordnung aus Thermoschalter und Heizwiderstand durch einen Schrumpfschlauch zusammengehalten wird, der in dem mit dem temperaturempfindlichen Bauteil in Wärmekontakt stehenden Bereich dünner ausgebildet ist als in seinen übrigen Bereichen, wodurch die Anordnung nach aussen gut wärmeisoliert ist. Gleichzeitig steht sie aber mit dem temperaturempfindlichen Bauteil in einem Wärmekontakt, der noch ausreicht, um das Öffnen des Thermoschalters infolge einer unzulässigen Erhitzung des temperaturempfindlichen Bauteils sicherzustellen.

Eine vorteilhafte Weiterbildung der Erfindung besteht darin, dass sowohl der Thermoschalter als auch der Heizwiderstand zur Erzeugung eines guten gegenseitigen Wärmekontakts auf einem Wärmeleitblech angebracht sind.

Weiterhin ist es vorteilhaft, wenn das Wärmeleitblech als eine den Thermoschalter formschlüssig umhüllende Metallhülse ausgebildet ist, auf deren Aussenseite der Heizwiderstand durch den Schrumpfschlauch gepresst wird.

In der Zeichnung ist ein Ausführungsbeispiel des erfindungsgemässen Schutzschalters dargestellt. Es zeigen:
Fig. 1 in schematischer Darstellung eine zum Stand der Technik gehörende Anordnung und elektrische Schaltung eines Schutzschalters für einen Elektromotor, die bezüglich des elektrischen Schaltbildes unverändert für den Einsatz des Schutzschalters gemäss der vorliegenden Erfindung übernommen werden kann;
Fig. 2 und 3 in schematischer Darstellung, teilweise geschnitten, einen Querschnitt bzw. Längsschnitt des erfindungsgemässen Schutzschalters.

Die Fig. 1 zeigt einen Netzstecker 1, über den ein Elektromotor 2 durch Schliessen des Netzschalters 3 mit elektrischem Strom versorgt werden kann. Der Elektromotor 2 weist eine Statorwicklung 4 auf, an der ein Schutzschalter 5 angebracht ist. Der Schutzschalter 5, dessen wesentliche elektrische Bauteile ein Thermoschalter 6 und ein Heizwiderstand 7 sind, ist über eine vom Netzstecker 1 ausgehende Leitung 16 und eine zum Elektromotor 2 führende Leitung 17 mit dem Elektromotor 2 elektrisch in Reihe geschaltet. Innerhalb des Schutzschalters 5 sind die beiden ihm angehörigen elektrischen Bauteile, nämlich der Heizwiderstand 7 und der Thermoschalter 6, zueinander elektrisch parallelgeschaltet.

Die prinzipielle Funktionsweise des beispielsweise durch eine hier nicht dargestellte Klammer an die Statorwicklung 4 des Elektromotors 2 gepressten Schutzschalters 5 ist die folgende:

Unter Normalbedingungen, das heisst bei einem sich in etwa auf Raumtemperatur befindlil chen Thermoschalter 6, wird bei an das elektrische Netz angeschlossenem Netzstecker 1 der Elektromotor 2 des elektrisch betriebenen Gerätes durch Schliessen des Netzschalters 3 eingeschaltet. Durch den Heizwiderstand 7 fliesst dabei nur ein vernachlässigbarer Strom, da der elektrisch parallelgeschaltete, geschlossene Thermoschalter 6 nur einen vergleichsweise minimalen Widerstandswert aufweist. Erhitzt sich nun die Statorwicklung 4 des Elektromotors 2, beispielsweise durch dessen Überlastung oder gar Stillstand, fliesst aufgrund des Wärmekontakts zwischen der Statorwicklung 4 und dem Schutzschalter 5 ein Wärmestrom in den Thermoschalter 6. Dieser öffnet sich dann nach einer bestimmten Zeitspanne, die von der von der Statorwicklung 4 abgegebenen Wärmeleistung, von der Wärmeankopplung des Thermoschalters 6 an die Statorwicklung 4 und von der speziellen Auslegung des Thermoschalters 6 abhängt.

Durch das Öffnen des Thermoschalters 6 wird der Elektromotor 2 ausser Betrieb gesetzt, und er soll erst dann wieder anlaufen, wenn die Bedienungsperson zuvor den Netzschalter 3 geöffnet oder den Netzstecker 1 vom elektrischen Netz getrennt hat. Es ist die Aufgabe des Schutzschalters 5, bei Abkühlung des Elektromotors 2 dessen unkontrollierte oder unerwünschte Inbetriebsetzung zu verhindern, und dies wird dadurch bewirkt, dass bei geschlossenem Netzschalter 3 und an das elektrische Netz angeschlossenem Netzstecker 1 der Thermoschalter 6 durch die vom Heizwiderstand 7 abgegebene Wärmeleistung in seiner geöffneten Stellung gehalten wird.

Sobald sich der Thermoschalter 6 geöffnet hat, ist nämlich der Heizwiderstand 7 mit dem Elektromotor 2 in Reihe geschaltet. Der Heizwiderstand 7 muss dann einen solchen Widerstandswert haben, dass einerseits an ihm eine so grosse Spannung abfällt, dass der Elektromotor 2 nicht wieder anlaufen kann und im Falle seiner Blockierung in der Statorwicklung 4 lediglich eine unschädliche Wärmeleistung erzeugt wird. Andererseits muss der Widerstandswert des Heizwiderstands 7 so bemessen sein, dass die von ihm erzeugte Heizleistung ausreicht, den Thermoschalter 6 in der geöffneten Stellung zu halten.

Bei bisher bekannten Schutzschaltern war diese Dimensionierung des Heizwiderstandes äusserst problematisch. Dagegen wird sie in dem Schutzschalter gemäss der vorliegenden Erfindung ohne Schwierigkeiten beherrschbar.

Das in den Fig. 2 und 3 dargestellte Ausführungsbeispiel eines erfindungsgemässen Schutzschalters 5 enthält einen hier nur schematisch in seinen Umrissen wiedergegebenen Thermoschalter 6, beispielsweise einen der von Texas Instruments hergestellten, im Katalog «Motor-Wicklungs-Protektoren Serie 15 AM» (Copyright Texas Instruments Holland B.V. 2000/3-82) aufgeführten Thermoschalter. Der Thermoschalter 6 besitzt ein ihn zu einem grossen Teil umhüllendes und gut wärmeleitendes Gehäuse 13, dem eine erste Kontaktfahne 12 angeformt ist, an welcher eine zum Netzstecker 1 führende elektrische Leitung 16 (Fig. 1) angelötet ist. Das Gehäuse 13 stellt somit zusammen mit der Kontaktfahne 12 den netzsteckerseitigen elektrischen Anschluss des Thermoschalters dar. Das Gehäuse 13 ist von einer ebenfalls gut wärmeleitenden Metallhülse 14, beispielsweise aus Bronze- oder Kupferblech, umgeben. Die Metallhülse 14 weist einen Schlitz 15 auf, so dass sie durch seitliches Zusammenpressen vorgespannt werden kann und demzufolge eng und daher gut wärme- und elektrischleitend an dem Gehäuse 13 anliegt. Auf der Oberseite der Metallhülse 14 ist ein vorzugsweise aus einem Kaltleiter (PTC) bestehender Heizwiderstand 7 angeordnet, der auf seiner Unter- und Oberseite je eine, beispielsweise aus Aluminium oder Silber bestehende, aufgedampfte Leitschicht 8 bzw. 9 aufweist. Die auf der Oberseite des PTC-Heizwiderstands 7 angebrachte Leitschicht 9 ist mittels einer an ihr angelöteten elektrischen Leitung 18 mit der zweiten Kontaktfahne 11 des Thermoschalters 6 elektrisch verbunden. An dieser zweiten Kontaktfahne 11, die den motorseitigen Anschluss des Thermoschalters 6 darstellt, ist auch die zum Elektromotor 2 führende elektrische Leitung 17 (Fig. 1) angelötet.

Der Heizwiderstand 7 ist damit einerseits über seine untere Leitschicht 8, die Metallhülse 14 sowie das Gehäuse 13 und andererseits über seine obere Leitschicht 9, die elektrische Leitung 18 und die Kontaktfahne 11 zum Thermoschalter 6 elektrisch parallelgeschaltet.

Gemäss der Erfindung erfolgt die mechanische Befestigung des Heizwiderstandes 7 auf der Metallhülse 14 mittels eines sogenannten Schrumpfschlauches 10, der die vorgenannte Anordnung fast vollständig umhüllen kann, da nur die beiden elektrischen Leitungen 16 und 17 herausgeführt werden müssen. Der Schrumpfschlauch 10 kann beispielsweise aus einer Polyesterfolie bestehen, die nach ihrer Erwärmung und Wiederabkühlung unter einer gewissen Spannung an dem Heizwiderstand 7 und der Metallhülse 14 anliegt und dieselben daher in elektrisch leitender Verbindung und in gutem Wärmekontakt hält.

Neben dieser rein mechanischen Wirkung, die Teile des Schutzschalters zusammenzuhalten und zusammenzupressen, übernimmt der den gesamten Schutzschalter einkapselnde Schrumpfschlauch auch die im Rahmen der vorliegenden Erfindung wesentliche Funktion der guten Wärmeisolation des Schutzschalters nach aussen. Es wird also erreicht, dass der Thermoschalter 6 und der Heizwiderstand 7 miteinander in gutem Wärmekontakt stehen, nach aussen aber durch den Schrumpfschlauch 10 wärmeisoliert sind. Dabei reicht aber der Wärmekontakt zwischen dem Schutzschalter 5 und der Statorwicklung 4 immer noch aus, um im Falle einer Überhitzung der Statorwicklung infolge Überlastung oder gar Stillstand des Elektromotors 2 den Thermoschalter 6 auszulösen.

Beim erfindungsgemässen Schutzschalter ist der Schrumpfschlauch in seinem mit dem temperaturempfindlichen Gerätebauteil in Wärmekontakt stehenden Bereich dünner ausgebildet als in seinen übrigen Bereichen. Hierdurch kann der Wärmehaushalt des Schutzschalters - d.h., das Verhältnis der Wärmeaufnahme zur Wärmeabgabe - auf besonders einfache Weise im Sinne der vorliegenden Erfindung an die Gegebenheiten des betreffenden elektrischen Gerätes angepasst sein und fertigungstechnisch entsprechend eingestellt werden. Zur Erzielung der angegebenen Diclcenverteilung des Schrumpfschlauches kann der Schrumpfungsvorgang bei der Anbringung des Schrumpfschlauches durch lokale Wärmeanwendung so gesteuert werden, dass sich infolge der bereichsweise unterschiedlichen Schrumpf- und Reckverhältnisse die beabsichtigten Wandstärken ergeben.

Als Folge der durch die erfindungsgemässe Anordnung erzielten Verhältnisse hinsichtlich des Wärmeübergangs zwischen den beteiligten Bauelementen ergibt sich, dass der Heizwiderstand 7 nur eine relativ kleine Heizleistung abgeben muss, um den Thermoschalter 6 sicher in der geöffneten Stellung zu halten - und zwar auch bei Raumtemperaturen deutlich unterhalb der üblichen etwa 20° Celsius. Dies bedeutet, dass ein vorzugsweise verwendeter PTC-Heizwiderstand im stationären erhitzten Zustand, den er in wenigen Sekunden erreicht, einen relativ hohen Widerstandswert haben darf. Das hat wiederum zur Folge, dass die an ihm abfallende Spannung so gross ist, dass am Elektromotor 2 nur noch eine so kleine Spannung abfällt, dass dieser nicht wieder anlaufen kann und im Falle seiner Blockierung in der Statorwicklung 4 nur eine vernachlässigbare Wärmeentwicklung auftritt.

Es ist nicht unbedingt notwendig, für den erfindungsgemässen Schutzschalter als Heizwiderstand ein PTC-Element zu verwenden. Die bekannten Vorteile eines PTC-Heizelements, nämlich die kurze Aufheizzeit und die schnelle Erhöhung der Heizleistung bei einer Temperaturerniedrigung seiner Oberfläche, ergeben aber zusammen mit den übrigen Merkmalen des erfindungsgemässen Schutzschalters eine noch grössere Sicherheit dafür, dass der erfindungsgemässe Schutzschalter die in der Beschreibungseinleitung genannte Aufgabe erfüllen kann.

Die Verwendung des erfindungsgemässen Schutzschalters ist nicht auf dessen Anbringung an Statorwicklungen von Elektromotoren beschränkt. Er kann vielmehr auch an elektrisch angetriebenen mechanischen Bauteilen angebracht werden, die heisslaufen können, oder an anderen unbeweglichen elektrischen oder mechanischen Bauteilen, sofern durch die Unterbrechung der Stromzuführung die Ursache für deren Überhitzung beseitigt wird.

## Patentansprüche

1. Schutzschalter (5) zur Verhinderung der Überhitzung eines temperaturempfindlichen Bauteils (4) eines in Betrieb genommenen elektrischen Gerätes (2), der einen mit dem temperaturempfindlichen Bauteil (4) in thermischem Kontakt stehenden, den Betriebsstrom des Gerätes (2) bei Erreichen einer maximal zulässigen Temperatur selbsttätig abschaltenden Thermoschalter (6) und einen zu dem Thermoschalter (6) elektrisch parallelgeschalteten und zu diesem in gutem Wärmekontakt stehenden Heizwiderstand (7) aufweist, welcher den Thermoschalter (6) nach Ansprechen in geöffneter Stellung hält, solange Spannung am Gerät (2) anliegt, dadurch gekennzeichnet, dass die Anordnung aus Thermoschalter (6) und Heizwiderstand (7) durch einen Schrumpfschlauch (10) zusammengehalten wird, der in dem mit dem temperaturempfindlichen Bauteil (4) in Wärmekontakt stehenden Bereich dünner ausgebildet ist als in seinen übrigen Bereichen, und die Anordnung (6, 7) somit nach aussen gut wärmeisoliert ist, während sie mit dem temperaturempfindlichen Bauteil (4) in einem Wärmekontakt steht, der noch ausreicht, um das Öffnen des Thermoschalters (6) infolge einer unzulässigen Erhitzung des temperaturempfindlichen Bauteils (4) sicherzustellen.

2. Schutzschalter nach Anspruch 1, dadurch gekennzeichnet, dass sowohl der Thermoschalter (6) als auch der Heizwiderstand (7) zur Erzeugung eines guten gegenseitigen Wärmekontaktes auf einem Wärmeleitblech (14) angebracht sind.

3. Schutzschalter nach Anspruch 2, dadurch gekennzeichnet, dass das Wärmeleitblech als eine den Thermoschalter (6) formschlüssig umhüllende Metallhülse (14) ausgebildet ist, auf deren Aussenseite der Heizwiderstand (7) durch den Schrumpfschlauch (10) gepresstwird.

## Claims

1. A protective switch (5) for preventing overheating of a temperature-sensitive component (4) of an electrical device (2) in operation, which includes a thermostatic switch (6) which is in thermal contact with the temperature-sensitive component (4) and automatically cuts off the supply of current to the device (2) on attainment of a maximum permissible temperature, and a heating resistor (7) which is electrically connected in parallel with the thermostatic switch (6) and in good thermal contact therewith, said heating resistor keeping the thermostatic switch (6), after it is tripped, in the open position as long as voltage is applied to the device (2) characterized in that the arrangement comprising thermostatic switch (6) and heating resistor (7) is held together by a shrink tubing (10) whose area which is in thermal contact with the temperature-sensitive component (4) is thinner than its other areas whereby the arrangement (6, 7) has a good thermal insulation relative to the outside while its thermal contact with the temperature-sensitive component (4) is sufficient to ensure opening of the thermostatic switch (6) due to undue heating of the temperature-sensitive component (4).

2. A protective switch as claimed in claim 1, characterized in that both the thermostatic switch (6) and the heating resistor (7) are mounted on a heat conducting plate (14) for the purpose of producing a good mutual thermal contact.

3. A protective switch as claimed in claim 2, characterized in that the heat conducting plate is configured as a metal sleeve (14) enclosing the thermostatic switch (6) in positive engagement therewith and having the heating resistor (7) pressed against its outside by the shrink tubing (10).

## Revendications

1. Interrupteur de protection (5) interdisant la surchauffe d'une pièce thermosensible (4) d'un appareil électrique (2) en service et comprenant un thermorupteur (6), en contact thermique avec la pièce thermosensible (4) et coupant automatiquement le courant de fonctionnement de l'appareil (2) quand la température maximale admissible est atteinte, et une résistance de chauffage (7), branchée électriquement en parallèle avec le thermorupteur (6), en bon contact thermique avec ce dernier et le maintenant après sa réponse dans la position ouverte tant qu'une tension est appliquée à l'appareil (2), ledit interrupteur étant caractérisé en ce que l'ensemble thermorupteur (6)/résistance de chauffage (7) est maintenu par une gaine rétractable (10) dont la partie en contact thermique avec la pièce thermosensible (4) est plus mince que ses autres parties; et l'ensemble (6, 7) est ainsi bien isolé thermiquement par rapport à l'extérieur, tandis qu'il présente avec la pièce thermosensible (4) un contact thermique suffisant pour assurer l'ouverture du thermorupteur (6) par suite d'une surchauffe inadmissible de la pièce thermosensible (4).

2. Interrupteur de protection selon revendication 1, caractérisé en ce que le thermorupteur (6) et la résistance de chauffage (7) sont disposés sur une tôle conductrice de la chaleur (14) pour produire un bon contact thermique mutuel.

3. Interrupteur de protection selon revendication 2, caractérisé en ce que la tôle conductrice de la chaleur est réalisée sous forme d'une douille métallique (14) entourant le thermorupteur (6) avec sûreté de forme et sur la face extérieure de laquelle la gaine rétractable (10) applique la résistance de chauffage (7).
